# EUROPÄISCHE PATENTSCHRIFT

(11) **EP 1 264 141 B1**
(45) Veröffentlichungstag und Bekanntmachung des Hinweises auf die Patenterteilung: **21.11.2007**
(21) Anmeldenummer: 01919212.9
(22) Anmeldetag: 16.03.2001
(51) Int. Cl.: F23M 5/00, F23M 13/00, F23J 3/00, F27D 1/16

(54) **VERFAHREN UND VORRICHTUNG ZUR REPARATUR EINER AUSKLEIDUNG EINES FEUERRAUMS**
METHOD AND DEVICE FOR REPAIRING OR RENEWING A LINING OF A FURNACE
PROCEDE ET DISPOSITIF POUR REPARER LA GARNITURE INTERIEURE D'UN FOYER

(30) Priorität: 17.03.2000 DE 10013031
(43) Veröffentlichungstag der Anmeldung: 11.12.2002
(73) Patentinhaber: Tiska Technische Instandsetzungs Service GmbH für Kraftwerke, 82402 Seeshaupt (DE)
(72) Erfinder: SCHMID, Wolfgang, 82402 Seeshaupt (DE)
(74) Vertreter: Schweiger, Martin
(86) Internationale Anmeldenummer: PCT/DE2001/001038
(87) Internationale Veröffentlichungsnummer: WO 2001/069133

(56) Entgegenhaltungen:
- DE-C- 4 137 453
- DE-U- 1 962 997
- US-A- 4 301 998
- US-A- 4 649 858
- US-A- 5 381 811
- PATENT ABSTRACTS OF JAPAN vol. 010, no. 059 (M-459), 8. März 1986 (1986-03-08) -& JP 60 205117 A (BABCOCK HITACHI KK), 16. Oktober 1985 (1985-10-16)

## Beschreibung

Die Erfindung betrifft ein Verfahren zur Reparatur oder Erneuerung einer Auskleidung eines Feuerraums eines Verbrennungsofens oder Kessels, insbesondere einer Müllverbrennungsanlage, mit unterseitigem Rost und einem seitlichen Füllschacht, der unterseitig über ein Beschickungsmaul mit dem Feuerraum verbunden ist, bei dem Anbackungen an den Feuerraumwänden abgeschlagen und/oder schadhafte Stellen der Auskleidung abgebrochen werden, und die freiliegenden Flächen der Auskleidung sandgestrahlt und mit einer neuen Auskleidung versehen werden. Es betrifft ferner einen Feuerraum eines Verbrennungsofens oder Kessels mit einer Vorrichtung zur Reparatur oder Erneuerung der Auskleidung.

Die US-A 4,649,858 betrifft ein Reparaturvorrichtung für einen Industrieofen, der eine Plasmasprühpistole verwendet. Die Plasmaflamme der Pistole tastet die beschädigten Teile des Industrieofens ab, die repariert werden sollen. Die Sprühpistole folgt der Unebenheit der Ofenwandung, um das Reparaturergebnis zu optimieren.

Die US-A 4,301,998 zeigt eine ferngesteuerte Reparaturvorrichtung für die feuerfeste Auskleidung eines metallurgischen Gefäßes bei erhöhten Temperaturen.

Die JP-A-60205117 zeigt eine Vorrichtung zum Reinigen und Reparieren der Wand eines Kessels. Dazu wird an Stahlseilen ein Roboter entlang der Kesselwand abgelassen, worauf der Roboter an der Kesselwand anhaftenden Staub aufsaugt.

Die US-A 5,381,811 zeigt einen Verbrennungsofen, in den eine Reinigungsvorrichtung eingebracht ist. Die Reinigungsvorrichtung weist eine Balkenanordnung auf, die verschwenkbar an dem Ofen befestigt werden kann.

Kessel von Müllverbrennungsanlagen sind häufig als Vertikalzugkessel ausgebildet, wobei der Feuerraum vertikal eine Höhe von ca. 10m bis 15m erreicht. Der untere Teil des Feuerraumes, welcher zum Feuer zugewandt ist, ist mit einer feuerfesten keramischen Masse ausgekleidet. Hierbei unterscheidet man wenigstens zwei Arten von Auskleidungen, nämlich sogenannte Stampfmassen und Formsteine.

Solche Auskleidungen unterliegen einem Verschleiß und werden meist einmal jährlich instandgesetzt werden. Außerdem können durch anklebende Flugascheteilchen Anbackungen an den Feuerraumwänden entstehen, die den Betrieb des Kessels beeinträchtigen können. Bei den Revisionen werden zuerst solche Anbackungen abgeschlagen. Dann wird im Feuerraum ein Gerüst aufgebaut. Anschließend werden die schadhaften Flächen der Auskleidung manuell oder mit Preßlufthämmern abgebrochen. Nach diesen Arbeiten werden die freiliegenden Flächen der Auskleidung und des Kessels sandgestrahlt. Schließlich werden die Rohrwände des Kessels untersucht, schadhafte zur Halterung der Auskleidung vorgesehene Stifte abgetrennt und neue Stifte aufgeschweißt. Dann wird die Auskleidung ausgebessert oder erneuert und das Gerüst demontiert. Eine solche Reparatur eines Feuerraums ist sehr kostspielig.

Ausgehend vom vorgenannten Stand der Technik ist es Aufgabe der Erfindung, eine Vorrichtung und ein Verfahren bereitzustellen, die eine kostengünstige Reparatur eines Feuerraums gestatten.

Gelöst wird die der Erfindung zugrundeliegende Aufgabe durch die in den unabhängigen Ansprüchen angegebenen Merkmale. Vorteilhaft weitergebildet wird der Erfindungsgegenstand durch die jeweiligen Merkmale der abhängigen Ansprüche.

Mit der Erfindung erfolgt zumindest das Abschlagen der Anbakkungen und/oder das Abbrechen der schadhaften Stellen der Auskleidung durch ein Feuerraum-Behandlungsgerät, welches von außerhalb des Verbrennungsofens oder Kessels bedient wird. Dadurch, daß dabei eine Bedienungsperson von außerhalb des Verbrennungsofens oder Kessels arbeitet, muß bei den Revisionsarbeiten nicht erst gewartet werden, bis sich der Feuerraum des Verbrennungsofens oder Kessels nach dem Abschalten abgekühlt hat. Die Revisionsarbeiten gehen schneller, bequemer und gesundheitsschonender vonstatten. Die Ausfallzeit der Anlage ist mithin gering. Nach einer Revision kann die Anlage vergleichsweise schnell wieder angefahren bzw. in Betrieb genommen werden.

Die Ausfallzeit der Anlage ist besonders gering, wenn das Feuerraum-Behandlungsgerät schon während eines Verbrennungsbetriebs des Verbrennungsofens oder Kessels bereit gestellt und unverzüglich nach Ende des Verbrennungsbetriebs des Verbrennungsofens oder Kessels durch den seitlichen Füllschacht des Verbrennungsofens oder Kessels eingebracht und im Bereich des Beschickungsmauls befestigt wird. Nach einer solchen Befestigung mit dem Verbrennungsofen oder Kessel kann ein ausfahrbahrer oder ausklappbarer, raumbeweglicher Teil des Feuerraum-Behandlungsgeräts im Feuerraum an zu behandelnden Stellen der Feuerraumwände positioniert werden. Das Einbringen in den Füllschacht, das Befestigen im Bereich des Beschickungsmauls sowie das Positionieren des raumbeweglichen Teils durch Fernsteuerung erfolgt von außerhalb des Verbrennungsofens oder Kessels durch die Bedienungsperson.

Ein zuverlässiger Revisionsbetrieb wird durch Vorort-Überwachung des Reparatur- oder Erneuerungsvorgangs durch eine Videokamera ermöglicht.

Die abgeschlagenen und abgebrochenen Teile der Anbackungen und Auskleidungsbereiche können durch den ohnehin vorhandenen unterseitigen Rost des Verbrennungsofens oder Kessels abgeführt werden, so daß der Schutt nicht gesondert abtransportiert werden muß.

Zur Durchführung des vorgenannten Revisionsverfahrens findet vorzugsweise ein Feuerraum-Behandlungsgerät Verwendung, das die folgenden Merkmale aufweist:
- ein Befestigungsteil für eine Feststellung des Feuerraum-Behandlungsgeräts im Bereich eines Beschickungsmauls (6) des Feuerraums,
- einen ausfahrbaren oder ausklappbaren, raumbeweglichen Teil zum Positionieren zumindest eines Werkzeuges an zu behandelnden Stellen einer Auskleidung des Feuerraums, und
- eine Werkzeug-Aufnahme am freien, nicht befestigten Ende des raumbeweglichen Teils des Feuerraum-Behandlungs-geräts für eine lösbare Befestigung zumindest eines Werkzeuges, insbesondere eines Preßlufthammers, einer Sandstrahlpistole, einer Schleifeinrichtung und/oder einer Schweißeinrichtung.

Der Befestigungsteil hat vorzugsweise hydraulische Feststellmittel, die in einem ausgefahrenen Zustand das Feuerraum-Behandlungsgerät im Bereich des Beschickungsmauls des Feuerraums feststellen, insbesondere verklemmen und/oder formschlüssig arretieren.

Der Befestigungsteil kann auch einen ausfahrbaren Ausleger aufweisen, der bei einem festgestelltem Befestigungsteil in den Feuerraum ausgefahren werden kann. Der Ausleger und/oder der Befestigungsteil kann auch in Sekundärluftdüsen im Bereich des Feuerraums verankert werden. Dadurch ergibt sich eine besonders gute Stabilität des der erfindungsgemäßen Vorrichtung.

Der raumbewegliche Teil des Feuerraum-Behandlungsgeräts umfaßt räumlich verfahrbaren Arm, einen zumindest zweigelenkigen Arm, insbesondere einen Teleskop-Arm, der verschwenkbar und in der Länge ausfahrbar sein kann. Der Arm kann auch im Bereich des im Beschickungsmaul befestigten Befestigungsteils in einer drehgelenkigen Verbindung mit dem Ende des Auslegers parallel zur Vertikalachse des Feuerraums drehbar, verschwenkbar und teleskopierbar sein. Die drehgelenkige Verbindung kann durch einen stabilen Drehkranz realisiert werden.

Das Drehen, Verschwenken und gegebenenfalls das Teleskopieren erfolgt im Feuerraum durch gesteuerten Kraftantrieb. Insbesondere der Teleskopier-Arm und der Ausleger sind hydraulisch betätigbar.

Im Bereich der Werkzeugaufnahme am freien, nicht befestigten Ende des raumbeweglichen Teils des Feuerraum-Behandlungsgeräts kann sich auch eine Halterung für eine Videokamera und einen Scheinwerfer befinden.

Vorgenanntes Feuerraum-Behandlungsgerät ist in besonders vorteilhafter Weiterbildung der Erfindung mit einer transportalen Bedieneinheit für eine Bedienungsperson versehen, welche außerhalb im Bereich des Verbrennungsofens oder Kessels bei einem Reparatur- oder Erneuerungsbetrieb des Feuerraums stationär abgestellt wird.

Die Bedieneinheit besitzt zweckmäßigerweise eine Hilfsvorrichtung, vorzugsweise einen Ausleger, durch die bzw. den der Rest des Feuerraum-Behandlungsgeräts durch den Füllschacht eines Verbrennungsofens oder Kessels bis in den Bereich des Beschickungsmauls, vorzugsweise auf einen Beschikkungstisch, abgesenkt werden kann.

Die Bedieneinheit umfaßt auch einen elektrischen Anschluß für eine externe elektrische Versorgungsleitung sowie vorzugsweise hydraulische und pneumatische Versorgungsaggregate, mechanische, elektrische und elektronische Steuereinrichtungen, Überwachungseinrichtungen und eine Bedienerkabine, wobei Versorgungs- und Steuerleitungen vorzugsweise in einem Schlauchpaket gegebenenfalls bis hin zur Werkzeug-Aufnahme verlegt sind.

Zum gegebenenfalls notwendigen oder zweckmäßigen Kühlen von zumindest einem Teil des Feuerraum-Behandlungsgeräts ist eine Druckluftleitung von der Bedieneinheit bis zur Werkzeugaufnahme verlegt.

Eine vorgenannte Anordnung eines Feuerraum-Behandlungsgeräts mit einer Bedieneinheit zusammen mit einem Kessel findet insbesondere bei einer Müllverbrennungsanlage für einen Reparatur- oder Erneuerungsbetrieb des Feuerraums des Kessels Verwendung, wobei die Bedieneinheit im Bereich außerhalb des Kessels und der Rest des Feuerraum-Behandlungsgeräts innerhalb des Kessels angeordnet ist und wobei Versorgungsleitungen sowie Steuerleitungen zwischen Bedieneinheit und Werkzeugaufnahme verlegt sind und wobei die Bedieneinheit an eine externe elektrische Versorgungsleitung angeschlossen ist.

Durch das erfindungsgemäße Feuerraum-Behandlungsgerät beispielsweise in Form eines Feuerraum-Greifarms nebst externer Bedieneinheit können praktisch alle eingangs genannten Instandssetzungsarbeiten zum großen Teil automatisiert werden. Der Feuerraum-Greifarm wird durch einen Einfülltrichter des Füllschachts eingebracht und auf dem Beschickungstisch bzw. Zugabetisch des Brennstoffes fixiert. Nach dem Ausfahren eines horizontalen Auslegers in die Mitte des Feuerraumes wird ein mit dem entsprechenden Werkzeug bestückter vertikaler Teil des Greifarms aufgerichtet. Damit können Anbackungen entfernt werden und schadhafte Flächen abgebrochen und sandgestrahlt werden. Mittels eines Korbes zur Personenbeförderung können die Rohrwände des Kessels untersucht, weitere Reparaturarbeiten ausgeführt und eine neue Auskleidung angebracht werden.

Der Feuerraum-Greifarm und die Bedieneinheit sind bei Nichtbenutzung und insbesondere für einen Transport von Einsatzstelle zu Einsatzstelle auseinandernehmbar miteinander verbunden. Beim Transport kann sich der Feuerraum-Greifarm auch in einer kompakten Transportstellung befinden, in der bewegliche Einzelteile eingefahren und eingeschwenkt sind.

Der Feuerraum-Greifarm und die Bedieneinheit können in Anwendung bei einer Müllverbrennungsanlage durch einen Müllkran bis zu den Müllaufgabetrichtern transportiert werden und dort elektrisch angeschlossen werden. Dann wird der Feuerraum-Greifarm von der Bedieneinheit getrennt und durch die Hilfsvorrichtung in Form eines angebauten Auslegers der Bedieneinheit durch den Einfüllschacht auf den Beschickungstisch bzw. auf den Zugabetisch abgelassen. Dort wird der Feuerraum-Greifarm ausgerichtet und fixiert. Dann wird der Greifarm ausgefahren und mit den Werkzeugen bestückt.

Der Feuerraum-Greifarm gliedert sich in einer bevorzugten Ausgestaltung in geometrisch betrachtet zwei Teile, nämlich in einen horizontalen Teil, der als Befestigungsteil mit ausfahrbarem horizontalen Ausleger ausgebildet ist, sowie in einen vertikalen Teil; der als raumbeweglicher Teil ausgebildet ist.

Der horizontale Teil ist als Stahlkonstruktion ausgeführt, die vorzugsweise mit hydraulischen Zylindern bestückt ist, damit der Feuerraum-Greifarm auf der "Beschickung" des Verbrennungsofens oder Kessels gegen auftretende Belastungen fixiert werden kann. Weiterhin beinhaltet der horizontale Teil einen Ausleger, auf dem der vertikale Teil montiert ist und der bis etwa zur Mitte des Feuerraumes ausgefahren werden kann.

Der vertikale Teil ist ein vorzugsweise hydraulisch betätigbarer mindestens zweigelenkiger Arm, der auch in der Länge ausfahrbar sein kann, sodaß an alle Stellen des Feuerraumes gelangt werden kann. Am äußersten Ende des Arms ist zumindest eine Werkzeug-Aufnahme sowie eine Halterung für eine Videokamera und einen Scheinwerfer angebracht, damit der Betrieb von außerhalb des Kessels verwirklicht werden kann. Eine Druckluftleitung ist ebenfalls integriert, um eventuell benötigte Kühlluft und Druckluft- Arbeitsenergie zur Verfügung zu stellen. Zur Befestigung und zur Verbindung mit dem horizontalen Teil ist ein Drehkranz vorgesehen.

Die Bedieneinheit kann auch eine Bedienerkabine beinhalten, von der aus der Feuerraum-Greifarm ferngesteuert werden kann. In der Bedieneinheit sind auch Versorgungsaggregate wie ein Hydrauliktank, eine Hydraulikpumpe und Steuereinrichtungen wie hydraulische Proportionalventile untergebracht. Die Versorgung des FeuerraumGreifarms erfolgt durch ein Schlauchpaket. In der Bedienerkabine befindet sich ein Bildschirm, auf dem die Bilder der Videokamera übertragen werden können.

Der erfindungsgemäße Feuerraum-Greifarms hat damit die folgenden Vorteile in der Anwendung:
- Die Zeiten für den Auf- und Abbau des Gerüsts fallen weg. Statt dessen stehen nur die Rüstzeiten des Greifarmes an. Diese Rüstzeiten sind aber fast vernachlässigbar, denn der Transport der gesamten Maschine neben den Füllschacht kann schon erfolgen, wenn der Kessel noch in Betrieb ist.
- Durch die Arbeit mit einer Maschine kann die Reparaturarbeit bereits begonnen werden, wenn im Feuerraum Bedingungen vorherrschen, unter denen menschliches Arbeiten unmöglich ist. Dies betrifft insbesondere Hitze- und Staubbelastungen, denn der Feuerraum-Greifarm kann von außerhalb des Kessels betrieben und gesteuert werden. Dies betrifft besonders die Abbruch- und die Sandstrahlarbeiten.
- Beim Abbrechen von Anbackungen ist die Verletzungsgefahr von Personen ausgeschlossen, weil sich diese nicht mehr im Feuerraum befinden.
- Die abgebrochenen Massen können mit dem Rost der Feuerstätte abtransportiert werden, da sich auf dem Rost keine Gerüststütze befindet, die dessen Förderbewegungen behindern könnten.
- Die Arbeitsgeschwindigkeit kann wesentlich erhöht werden, denn eine Maschine bringt größere Kräfte auf als ein Mensch. Dies betrifft besonders Abbrucharbeiten.
- Eventuell können die Abbruch- und Sandstrahlarbeiten im 3-Schichtbetrieb ausgeführt werden, denn die Bedienung einer Maschine in einer geschlossenen Fahrerkabine ist auch nachts zumutbar, wohingegen die Arbeiten am Preßlufthammer oder an der Sandstrahlpistole nachts kaum zumutbar erscheinen.

Ein Zeitvergleich zwischen einer Revision mit dem erfindergemäßen Feuerraum-Greifarm und herkömmlichen Revisisonsarbeiten bei einem Kessel einer Müllverbrennungsanlage liefert das in der nachfolgenden Tabelle dargestellte Ergebnis.

| | bisher | Erfindung |
|---|---|---|
| Abkühlzeit bis zum erstmals möglichen Eintritt in den Feuerraum | 10h | 0h |
| Abstampfen von Anbackungen | 1h | 0,5h |
| Aufbau Gerüst bzw. Rüstzeit der erfindungsgemäßen Vorrichtung | 10h | 1h |
| Abbruch keramische Auskleidung | 20h | 10h |
| Sandstrahlarbeiten | 8h | 8h |
| Schleif- und Schweißarbeiten | 8h | 8h |
| Aufbringung neue Auskleidung | 10h | 10h |
| Abbau Gerüst bzw. Demontage Vorrichtung | 10h | 1h |
| Gesamtzeiten | 77h | 38,5h |

Bei dieser Aufstellung ist noch nicht berücksichtigt, daß mit dem Feuerraum-Greifarm auch nachts gearbeitet werden kann. Dies kann nochmals zu einer Verkürzung der Gesamtdauer einer Revision führen.

Die Erfindung ist in der Zeichnung anhand zweier Ausführungsbeispiele näher veranschaulicht.
- Figur 1: zeigt einen Vertikalschnitt durch einen Kessel einer Müllverbrennungsanlage mit eingesetztem Feuerraum-Greifarm und
- Figur 2: zeigt einen Vertikalschnitt durch einen Kessel einer weiteren Müllverbrennungsanlage mit eingesetztem Feuerraum-Greifarm.

Gemäß Figur 1 umfaßt ein aus einem Verbrennungsofen und einem hier nicht gezeigtem Wärmetauscher zusammengesetzter Kessel 3 einer Müllverbrennungsanlage einen Feuerraum 2 mit einer inneren mantelseitigen Auskleidung 1 und mit einem unterseitigen Rost 4 sowie einen seitlichem Füllschacht 5, der unterseitig über einen Beschickungstisch 15 und ein Beschickungsmaul 6 mit dem Feuerraum 2 verbunden ist.

Bei Revisionsarbeiten werden in der Regel Anbackungen an den Feuerraumwänden abgeschlagen und schadhafte Stellen der Auskleidung 1 durch einen Preßlufthammer abgebrochen, sowie die freiliegenden Flächen der Auskleidung 1 sandgestrahlt und mit einer neuen Auskleidung versehen.

Zumindest das Abschlagen der Anbackungen und das Abbrechen der schadhaften Stellen der Auskleidung 1 erfolgt durch ein Feuerraum-Behandlungsgerät 7, welches von außerhalb des Kessels 3 durch eine Bedienungsperson bedient wird. Das Feuerraum-Behandlungsgerät 7 kann auch als mobile Unterstützung für eine Plattform verwendet werden, von der aus Arbeitskräfte Arbeiten am Inneren des Feuerraums vornehmen.

Das Feuerraum-Behandlungsgerät 7 wird während eines Brennbetriebs des Kessels 3 bereit gestellt und unverzüglich nach Ende des Brennbetriebs des Kessels durch den seitlichen Füllschacht 5 des Kessels mittels einer Hilfsvorrichtung teilweise eingebracht und im Bereich des Beschickungsmauls 6, insbesondere auf einem Beschickungstisch 15, befestigt. Nach einer Befestigung im Kessel wird ein ausfahrbahrer und ausklappbarer, raumbeweglicher Teil 9 des Feuerraum-Behandlungsgeräts 7 im Feuerraum 2 an zu behandelnden Stellen der Feuerraumwände und insbesondere an schadhaften Stellen der Auskleidung 1 positioniert. Sowohl der raumbewegliche Teil 9 als auch der Befestigungsteil 8 können zusätzlich durch hier nicht gezeigte Stützen in Sekundärluftdüsen 16 im Inneren des Kessels 3 abgestützt werden.

Das Einbringen des Feuerraum-Behandlungsgeräts 7 in den Füllschacht 5, das Befestigen im Bereich des Beschickungsmauls 6 sowie das Positionieren des raumbeweglichen Teils 9 erfolgt durch Fernsteuerung von außerhalb des Kessels 3 durch eine hier nicht gezeigte Bedienungsperson. Der Reparatur- oder Erneuerungsvorgang des Feuerraum-Behandlungsgeräts 7 wird vor Ort durch eine hier nicht gezeigte Videokamera überwacht. Die abgeschlagenen und abgebrochenen Teile der Anbackungen und Auskleidungsbereiche werden durch den ohnehin vorhandenen unterseitigen Rost 4 des Kessels 3 abgeführt.

Das Feuerraum-Behandlungsgerät 7 zur Reparatur oder Erneuerung der Auskleidung 1 umfaßt neben dem Befestigungsteil 8 für eine Feststellung des Feuerraum-Behandlungsgeräts im Bereich des Beschickungsmauls 6 des Feuerraums 2, sowie dem ausfahrbaren und ausklappbaren, raumbeweglichen Teil 9 zum Positionieren zumindest eines Werkzeuges an zu behandelnden, insbesondere schadhaften Stellen einer Auskleidung des Feuerraums auch eine Werkzeug-Aufnahme 10 am freien, nicht befestigten Ende des raumbeweglichen Teils des Feuerraum-Behandlungsgeräts für eine lösbare Befestigung zumindest eines Werkzeuges, insbesondere eines Preßlufthammers.

Der Befestigungsteil 8 ist eine Stahlkonstruktion mit hydraulischen Feststellmitteln 11 in Form von vertikal ausfahrbaren Zylindern, die in einem ausgefahrenen Zustand das Feuerraum-Behandlungsgerät 7 im Bereich des Beschickungsmauls 6 des Feuerraums 2 feststellen, insbesondere verklemmen und/oder sogar formschlüssig arretieren. Im festgestellten Zustand erstreckt sich die Stahlkonstruktion horizontal derart, daß ein horizontaler Ausleger 12 bis zur Mitte 13 des Feuerraums 2 ausgefahren werden kann.

Der raumbewegliche Teil 9 gemäß Figur 1 umfaßt einen hydraulisch betätigbaren, zweifach teleskopierbaren vertikalteil, welcher am freien Ende des Auslegers 12 über einen hydraulisch betätigbaren Drehkranz mit dem Ausleger 12 verbunden ist. Der raumbewegliche Teil 9 ist dort um 360° um die mittige Vertikalachse 14 des Feuerraums 2 drehbar. Am oberen Ende des zweifach teleskopierbaren Vertikalteils befindet sich ein hydraulisches Schwenkgelenk mit Anlenkung eines Schwenkarms, der zumindest um 90° aus der Vertikalen in die Horizontale geschwenkt werden kann. Die Anordnung ist hinsichtlich der Länge des Schwenkarms und hinsichtlich der maximalen Teleskop-Länge so getroffen, daß im wesentlichen jede mantelseitige Auskleidungsstelle mit der Spitze des vorgenannten Schwenkarms erreicht werden kann. Ein an der Spitze des Schwenkarms in der Werkzeug-Aufnahme 10 befestigter Preßlufthammer kann daher an gewünschten Stellen der Auskleidung 1 des Feuerraums positioniert und betrieben werden. Es versteht sich, daß der Preßlufthammer über eine hier nicht veranschaulichte Druckluftleitung mit der Bedieneinheit außerhalb des Kessels 3 verbunden ist und mit Druckluft versorgt wird. Zusammen mit der Druckluftleitung sind in einem Paket weitere Leitungen verlegt: elektrische Leitungen für einen Scheinwerfer und eine Videokamera, Steuerleitungen für die Hydraulikssteuerung für Zylinder und Drehkranz, sowie eine zusätzliche Druckluftleitung mit mantelseitigen Öffnungen in verschiedenen Abständen zum Kühlen, um Überhitzungsgefahr an Einzelteilen des Feuerraum-Behandlungsgeräts 7 im Innern des Kessels 3 zuverlässig auszuschließen.

Außerhalb und im Bereich des Füllschachtes 5 befindet sich hier eine nicht veranschaulichte transportable Bedieneinheit für eine Bedienungsperson. Die Bedieneinheit hat eine Hilfsvorrichtung in Form eines Auslegers, durch die weitere Teile des Feuerraum-Behandlungsgeräts durch den Füllschacht 5 bis in den Bereich des Beschickungsmauls 6 und insbesondere auf den Beschickungstisch 15 abgesenkt werden kann. Die Bedieneinheit umfaßt einen elektrischen Anschluß für eine externe elektrische Versorgungsleitung, hydraulische und pneumatische Versorgungsaggregate, mechanische, elektrische und elektronische Steuereinrichtungen, Überwachungseinrichtungen und eine Bedienerkabine.

Das in Figur 2 veranschaulichte Ausführungsbeispiel entspricht im wesentlichen dem Ausführungsbeispiel nach Figur 1. Der raumbewegliche Teil 9 des Feuerraum-Bediengeräts 7 hat jedoch keinen teleskopierbaren Vertikalarm, sondern drei aneinander angelenkte Schwenkarme, deren vorderstes freies Ende die Werkzeug-Aufnahme 10 haltert und deren unterstes Ende mit dem Drehkranz des Auslegers 12 des Horizontalteils bzw. des Befestigungsteils 8 verbunden ist. Auch in diesem Ausführungsbeispiel kann ein in der Werkzeug-Aufnahme 10 angeordnetes Werkzeug an jeder gewünschten Stelle der Auskleidung 1 des Feuerraums 2 postitioniert werden. Es versteht sich, daß die einzelnen Längen der Schwenkarme so ausgeführt sind, daß auch die oberste Feuerraum-Höhe erreicht werden kann. Die Länge eines Schwenkarms kann zwischen dem halben bis nahezu dem gesamten Durchmesser des Feuerraumes 2 liegen.

## Patentansprüche

1. Verfahren zur Reparatur oder Erneuerung einer Auskleidung (1) eines Feuerraums (2) eines Verbrennungsofens oder eines Kessels (3) einer Müllverbrennungsanlage, wobei der Feuerraum (2) einen Füllschacht (5) aufweist, der über ein Beschickungsmaul (6) mit dem Feuerraum verbunden ist, wobei das Verfahren die folgenden Schritte aufweist:
- Vorsehen eines von außerhalb des Verbrennungsofens oder Kessels (3) bedienbaren Feuerraum-Behandlungsgeräts (7) im Bereich des Verbrennungsofens oder Kessels (3), wobei das Feuerraum-Behandlungsgerät (7) zumindest ein Werkzeug aufweist, und zwar insbesondere einen Preßlufthammer, eine Sandstrahleinrichtung und/oder eine Schleifeinrichtung
- Abschlagen von Anbackungen an Wänden des Feuerraums und/oder Abbrechen von schadhaften Stellen der Auskleidung (1) mit dem Werkzeug des Feuerraum-Behandlungsgeräts (7).
- das Feuerraum-Behandlungsgerät (7) wird durch den Füllschacht (5) des Verbrennungsofens oder Kessels eingebracht und im Bereich des Beschickungsmauls (6) befestigt.

2. Verfahren nach Anspruch 1,
**dadurch gekennzeichnet,**
**daß** das Feuerraum-Behandlungsgerät (7) durch eine Bedienungsperson bedient wird, wobei das Feuerraum-Behandlungsgerät (7) ferner mit einem Rost (4) und einem seitlichen Füllschacht (5), der unterseitig über ein Beschickungsmaul (6) mit dem Feuerraum verbunden wird und
wobei die freiliegenden Flächen der Auskleidung sandgestrahlt und mit einer neuen Auskleidung versehen werden,
**daß** das Feuerraum-Behandlungsgerät (7) während eines Verbrennungsbetriebs des Verbrennungsofens oder Kessels (3) bereit gestellt und unverzüglich nach Ende des Verbrennungsbetriebs des Verbrennungsofens oder Kessels durch den seitlichen Füllschacht (5) des Verbrennungsofens oder Kessels mittels einer Hilfsvorrichtung teilweise eingebracht und im Bereich des Beschickungsmauls (6) befestigt wird, und nach einer Befestigung mit dem Verbrennungsofen oder Kessel ein ausfahrbarer und/oder ausklappbarer, raumbeweglicher Teil (9) des Feuerraum-Behandlungsgeräts im Feuerraum (2) an zu behandelnden Stellen der Feuerraumwände, insbesondere an schadhaften Stellen der Auskleidung (1), positioniert wird, wobei das Einbringen in den Füllschacht (5), das Befestigen im Bereich des Beschickungsmauls (6), sowie das Positionieren des raumbeweglichen Teils (9) durch Fernsteuerung von außerhalb des Verbrennungsofens oder Kessels (3) durch die Bedienungsperson erfolgt.

3. Verfahren nach Anspruch 1 oder 2,
**dadurch gekennzeichnet,**
**daß** der Reparatur- oder Erneuerungsvorgang des Feuerraum-Behandlungsgeräts (7) durch eine Videokamera beobachtet wird.

4. Verfahren nach einem der Ansprüche 1 bis 3,
**dadurch gekennzeichnet,**
**daß** die abgeschlagenen und abgebrochenen Teile der Anbackungen und Auskleidungsbereiche durch den ohnehin vorhandenen unterseitigen Rost (4) des Verbrennungsofens oder Kessels (3) abgeführt werden.

5. Feuerraum (2) eines Verbrennungsofens oder Kessels (3) einer Müllverbrennungsanlage mit einem Füllschacht (5), der über ein Beschickungsmaul (6) mit dem Feuerraum (2) verbunden ist und mit einem Feuerraum-Behandlungsgerät (7), das im Bereich des Beschickungsmauls (6) befestigt ist, wobei das Feuerraum-Behandlungsgerät folgende Merkmale aufweist:
- einen Befestigungsteil (8) mit Arretierungsbereichen zur Befestigung im Bereich eines Beschickungsmauls (6), der hydraulische Feststellmittel (11) in Form von Zylindern aufweist, die so ausgebildet sind, dass sie in ausgefahrenem Zustand das Feuerraum-Behandlungsgerät (7) im Bereich des Beschickungsmauls (6) des Feuerraums (2) feststellen, insbesondere verklemmen und/oder formschlüssig arretieren,
- einen räumlich beweglichen Teil (9) mit einem Werkzeug.

6. Feuerraum nach Anspruch 5,
wobei als Werkzeug ein Presslufthammer vorgesehen ist.

7. Feuerraum nach Anspruch 5 oder 6,
wobei als Werkzeug eine Sandstrahleinrichtung vorgesehen ist.

8. Feuerraum nach einem der Ansprüche 5 bis 7,
wobei als Werkzeug eine Schleifeinrichtung vorgesehen ist.

9. Feuerraum (2) nach einem der Ansprüche 5 bis 8,
wobei der Befestigungsteil (8) einen ausfahrbaren Ausleger (12) besitzt, der bei einem festgestellten Befestigungsteil horizontal bis etwa zur Feuerraum-Mitte (13) ausgefahren werden kann.

10. Feuerraum (2) nach einem der Ansprüche 5 bis 9,
wobei der räumlich bewegliche Teil (9) einen zumindest zweigelenkigen Arm, insbesondere Teleskop-Arm, umfasst, der verschwenkbar und insbesondere auch in der Länge ausfahrbar ist, und bei einem befestigten Befestigungsteil (8) in einer drehgelenkigen Verbindung mit dem Feuerraummittigen Ende des Auslegers (12) vorzugsweise etwa um die mittige Vertikalachse (14) des Feuerraums (2) drehbar und verschwenkbar und vorzugsweise auch teleskopierbar ist.

11. Feuerraum (2) nach Anspruch 10,
wobei der Arm, insbesondere Teleskop-Arm, und der Ausleger (12) hydraulisch betätigbar sind.

12. Feuerraum (2) nach einem der Ansprüche 5 bis 11,
wobei im Bereich einer Werkzeugaufnahme (10) an einem freien, nicht befestigten Ende des räumlich beweglichen Teils (9) des Feuerraum-Behandlungsgeräts (7) eine Halterung für eine Videokamera und einen Scheinwerfer vorgesehen ist.

13. Feuerraum (2) nach einem der Ansprüche 5 bis 12,
wobei eine transportable Bedieneinheit des Feuerraum-Behandlungsgeräts (7) für eine Bedienungsperson vorgesehen ist, welche außerhalb des Feuerraums (2) im Bereich des Verbrennungsofens oder Kessels (3) bei einem Reparatur- oder Erneuerungsbetrieb des Feuerraums (2) stationär abgestellt wird.

14. Feuerraum (2) nach Anspruch 13,
wobei die Bedieneinheit des Feuerraum-Behandlungsgeräts (7) eine Hilfsvorrichtung besitzt, durch die der Rest des Feuerraum-Behandlungsgeräts (7) durch den Füllschacht (5) bis in den Bereich des Beschickungsmauls (6), vorzugsweise auf einen Beschickungstisch (15), abgesenkt werden kann.

15. Feuerraum (2) nach Anspruch 13 oder 14,
wobei die Bedieneinheit des Feuerraum-Behandlungsgeräts (7) einen elektrischen Anschluss für eine externe elektrische Versorgungsleitung sowie vorzugsweise hydraulische und pneumatische Versorgungsaggregate, mechanische, elektrische und elektronische Steuereinrichtungen, Überwachungseinrichtungen und eine Bedienerkabine besitzt, wobei Versorgungs- und Steuerleitungen vorzugsweise in einem Schlauchpaket gegebenenfalls bis hin zur Werkzeug-Aufnahme (10) verlegt sind.

16. Feuerraum (2) nach Anspruch 15,
wobei zum Kühlen zumindest von Teilen des Feuerraum-Behandlungsgeräts (7) eine Druckluftleitung von der Bedieneinheit bis zur Werkzeugaufnahme (10) verlegt ist.

## Claims

1. Method for repairing or renewing a lining (1) of a combustion chamber (2) of an incinerator or boiler (3) of a waste incineration plant, wherein the combustion chamber (2) is provided with a charging chute (5) connected to the combustion chamber by a feed inlet (6), said method comprising the following steps:
- provision of a combustion chamber treatment apparatus (7) capable of being operated from outside the incinerator or boiler (3) in the region of the incinerator or boiler (3), wherein the combustion chamber treatment apparatus (7) comprises at least one tool, in particular a pneumatic hammer, a sand blasting device and/or a grinding attachment,
- knocking off of caked material on the walls of the combustion chamber and/or breaking off of damaged parts of the lining (1) using the tool of the combustion chamber treatment apparatus (7).
- The combustion chamber treatment apparatus (7) is introduced through the charging chute (5) of the incinerator or boiler and secured in the region of the feed inlet (6).

2. Method according to claim 1,
**characterised in that**
the combustion chamber treatment apparatus (7) is operated by an operator,
wherein the combustion chamber treatment apparatus (7) is further provided with a grate (4) and a lateral charging chute (5) connected on the underside to the combustion chamber by a feed inlet (6), the exposed surfaces of the lining and being sand blasted and provided with a new lining,
and **in that** the combustion chamber treatment apparatus (7) is prepared during a combustion operation of the incinerator or boiler (5) and is, at the end of the operation of the incinerator or boiler, immediately inserted partially through the lateral charging chute (5) of the incinerator or boiler by means of an auxiliary device and secured in the region of the feed inlet (6), wherein, following the securing of the apparatus within the incinerator or boiler, an extendable and/or folding, three-dimensionally movable part (9) of the combustion chamber treatment apparatus is positioned within the combustion chamber (2) at the positions of the chamber walls to be treated, in particular at damaged parts of the lining (1), the introduction into the charging chute (5), the securing in the region of the feed inlet (6) and the positioning of the three-dimensionally movable part (9) being remotely controlled by the operator outside the incinerator or boiler (3).

3. Method according to claim 1 or 2,
**characterised in that**
the repair or renewal operation of the combustion chamber treatment apparatus (7) is observed by a video camera.

4. Method according to any of claims 1 to 3,
**characterised in that**
the knocked- or broken-off caked material and lining parts are removed through the existing bottom grate (4) of the incinerator or boiler (3).

5. Combustion chamber (2) of an incinerator or boiler (3) of a waste incineration plant, with a charging chute (5) connected to the combustion chamber (2) via a feed inlet (6), and with a combustion chamber treatment apparatus (7) secured in the region of the feed inlet (6), the combustion chamber treatment apparatus having the following features:
- a mounting part (8) with locking regions for mounting in the region of a feed inlet (6), which is provided with hydraulic locking means (11) in the form of cylinders designed to lock, in particular clamp and/or positively lock, the combustion chamber treatment apparatus (7) in the region of the feed inlet (6) of the combustion chamber (2) in the extended position,
- a three-dimensionally movable part (9).

6. Combustion chamber according to claim 5,
wherein a pneumatic hammer is provided as a tool.

7. Combustion chamber according to claim 5 or 6,
wherein a sand blasting device is provided as a tool.

8. Combustion chamber according to any of claims 5 to 7,
wherein a grinding attachment is provided as a tool.

9. Combustion chamber (2) according to any of claims 5 to 8,
wherein the mounting part (8) comprises an extendable side arm (12), which can be extended horizontally approximately to the centre (13) of the combustion chamber in the locked position of the mounting part.

10. Combustion chamber (2) according to any of claims 5 to 9,
wherein the three-dimensionally movable part (9) includes an at least two-jointed arm, in particular a telescopic arm, which is pivotable and in particular extendable and, in a secured position of the mounting part (8), preferably rotatable and pivotable approximately about the central vertical axis (14) of the combustion chamber (2) in a three-jointed connection with the end of the side arm (12) located in the centre of the combustion chamber and preferably telescoping..

11. Combustion chamber (2) according to claim 10,
wherein the arm, in particular the telescopic arm, and the side arm (2) are operated hydraulically.

12. Combustion chamber according to any of claims 5 to 11,
wherein a bracket for a video camera and a floodlight is provided in the region of a tool mounting (10) at a free, non-secured end of the three-dimensionally movable part (9) of the combustion chamber treatment apparatus (7).

13. Combustion chamber (2) according to any of claims 5 to 12,
wherein a portable control unit of the combustion chamber treatment apparatus (7) is provided for an operator, which during a repair or renewal operation of the combustion chamber (2) is positioned stationary outside the combustion chamber (2) in the region of the incinerator or boiler (3).

14. Combustion chamber (2) according to claim 13,
wherein the control unit of the combustion chamber treatment apparatus (7) includes an auxiliary device by means of which the rest of the combustion chamber treatment apparatus (7) can be lowered through the charging chute (5) into the region of the feed inlet (6), preferably onto a feed table (15).

15. Combustion chamber (2) according to claim 13 or 14,
wherein the control unit of the combustion chamber treatment apparatus (7) comprises an electric connection for an external electric supply line and preferably hydraulic and pneumatic supply equipment, mechanical, electric and electronic control and monitoring devices and an operator's cab, the supply and control lines being preferably routed in a tube assembly up to the tool mounting (10).

16. Combustion chamber (2) according to claim 15,
wherein a pneumatic line is routed from the control unit to the tool mounting (10) for cooling at least parts of the combustion chamber treatment apparatus (7).

## Revendications

1. Procédé pour réparer ou remplacer un revêtement (1) d'un foyer (2) d'un four à combustion ou d'une chaudière (3) d'un incinérateur de déchets, lequel foyer (2) comporte une goulotte d'alimentation (5), qui est reliée au foyer par l'intermédiaire d'un bec de chargement (6), lequel procédé comprend les étapes consistant à :
- prévoir un appareil de traitement du foyer (7) pouvant être manipulé de l'extérieur du four à combustion ou de la chaudière (3), dans la zone du four à combustion ou de la chaudière (3), lequel appareil de traitement du foyer (7) présente au moins un outil, notamment un marteau pneumatique, un dispositif de décapage au sable et/ou un dispositif de meulage,
- détacher les adhérences sur les parois du foyer et/ou démonter les emplacements endommagés du revêtement (1) à l'aide de l'outil de l'appareil de traitement du foyer (7),
- l'appareil de traitement du foyer (7) est introduit par la goulotte d'alimentation (5) du four à combustion ou de la chaudière et fixé dans la zone du bec de chargement (6).

2. Procédé selon la revendication 1, **caractérisé en ce que** l'appareil de traitement du foyer (7) est manipulé par un opérateur, lequel appareil de traitement du foyer (7) est doté conjointement avec une grille (4) et une goulotte d'alimentation latérale (5), reliée au foyer par l'intermédiaire d'un bec de chargement (6) du côté inférieur, et moyennant quoi les surfaces libres du revêtement sont décapées au sable et dotées d'un nouveau revêtement,
**en ce que** l'appareil de traitement du foyer (7) est prêt pendant l'opération de combustion du four à combustion ou de la chaudière (3), et introduit en partie directement à la fin de l'opération de combustion du four à combustion ou de la chaudière, au travers de la goulotte d'alimentation latérale (5) du four à combustion ou de la chaudière à l'aide d'un servomécanisme puis fixé dans la zone du bec de chargement (6), et, après la fixation sur le four à combustion ou la chaudière, un élément (9) mobile dans l'espace, pouvant être dégagé et/ou déployé, de l'appareil de traitement du foyer est positionné dans le foyer (2) à des emplacements à traiter des parois du foyer, en particulier aux emplacements endommagés du revêtement (1), tel que l'introduction dans la goulotte d'alimentation (5), la fixation dans la zone du bec de chargement (6) ainsi que le positionnement de l'élément mobile (9) dans l'espace sont réalisés par télécommande depuis l'extérieur du four à combustion ou de la chaudière (3) par l'opérateur.

3. Procédé selon la revendication 1 ou 2, **caractérisé en ce que** le processus de réparation ou de remplacement de l'appareil de traitement du foyer (7) est observé à l'aide d'une caméra vidéo.

4. Procédé selon l'une quelconque des revendications 1 à 3, **caractérisé en ce que** les éléments détachés ou démontés des adhérences et zones de revêtement sont éliminés à travers la grille (4) du côté inférieur, toujours existante, du four à combustion ou de la chaudière (3).

5. Foyer (2) d'un four à combustion ou d'une chaudière (3) d'un incinérateur de déchets comportant une goulotte d'alimentation (5), qui est reliée au foyer (2) par l'intermédiaire d'un bec de chargement (6) et comportant un appareil de traitement du foyer (7), qui est fixé dans la zone du bec de chargement (6), lequel appareil de traitement du foyer présente les caractéristiques suivantes :
- un élément de fixation (8) avec des zones de butée permettant de fixer, dans la zone d'un bec de chargement (6), les moyens de calage hydrauliques (11) sous la forme de vérins, qui sont configurés de telle sorte qu'ils calent, en particulier serrent et/ou bloquent par conjugaison de forme l'appareil de traitement du foyer (7) dans la zone du bec de chargement (6) du foyer (2) dans l'état déployé,
- un élément mobile (9) dans l'espace doté d'un outil.

6. Foyer selon la revendication 5, dans lequel un marteau pneumatique est prévu comme outil.

7. Foyer selon la revendication 5 ou 6, dans lequel un dispositif de décapage au sable est prévu comme outil.

8. Foyer selon l'une quelconque des revendications 5 à 7, dans lequel un dispositif de meulage est prévu comme outil.

9. Foyer (2) selon l'une quelconque des revendications 5 à 8, dans lequel l'élément de fixation (8) est pourvu d'un avant-bras (12) pouvant être déployé, lequel peut être déployé horizontalement environ jusqu'au centre (13) du foyer lorsque l'élément de fixation est calé.

10. Foyer (2) selon l'une quelconque des revendications 5 à 9, dans lequel l'élément mobile (9) dans l'espace comporte au moins un bras à deux articulations, en particulier un bras télescopique, qui peut être déployé de manière pivotante et en particulier également dans le sens de la longueur et, dans le cas où l'élément de fixation (8) est fixé, peut être amené à tourner et à pivoter afin d'obtenir une liaison articulée en rotation avec l'extrémité de l'avant-bras (12) située au centre du foyer, de préférence quasiment autour de l'axe vertical central (14) du foyer (2), et de préférence est également télescopique.

11. Foyer (2) selon la revendication 10, dans lequel le bras, en particulier un bras télescopique, et l'avant-bras (12) sont actionnés par voie hydraulique.

12. Foyer (2) selon l'une quelconque des revendications 5 à 11, dans lequel, dans la zone d'un logement à outil (10) au niveau d'une extrémité libre, non fixée de l'élément mobile (9) dans l'espace de l'appareil de traitement du foyer (7), est prévu un support destiné à une caméra vidéo et à un projecteur.

13. Foyer (2) selon l'une quelconque des revendications 5 à 12, dans lequel une unité de manoeuvre transportable de l'appareil de traitement du foyer (7) est prévue pour un opérateur, laquelle est disposée de manière immobile à l'extérieur du foyer (2) dans la zone du four à combustion ou de la chaudière (3) lors d'une opération de réparation ou de remplacement du foyer (2).

14. Foyer (2) selon la revendication 13, dans lequel l'unité de manoeuvre de l'appareil de traitement du foyer (7) comporte un servomécanisme, grâce auquel le reste de l'appareil de traitement du foyer (7) peut être abaissé par la goulotte d'alimentation (5) jusqu'à la zone du bec de chargement (6), de préférence sur une table de chargement (15).

15. Foyer (2) selon la revendication 13 ou 14, dans lequel l'unité de manoeuvre de l'appareil de traitement du foyer (7) comporte une connexion électrique pour une conduite d'alimentation électrique externe, de préférence des unités d'alimentation hydrauliques et pneumatiques, des dispositifs de commande mécaniques, électriques et électroniques, des dispositifs de surveillance et une cabine destinée à l'opérateur, dans lequel des conduites d'alimentation et de commande sont installées, le cas échéant jusqu'au logement à outil (10), de préférence dans une gaine de protection.

16. Foyer (2) selon la revendication 15, dans lequel, afin de refroidir au moins les éléments de l'appareil de traitement du foyer (7), une conduite d'air comprimé allant de l'unité de manoeuvre jusqu'au logement à outil (10) est installée.
